# EUROPÄISCHE PATENTSCHRIFT

(11) **EP 3 709 948 B1**
(45) Veröffentlichungstag und Bekanntmachung des Hinweises auf die Patenterteilung: **08.12.2021**
(21) Anmeldenummer: 18717820.7
(22) Anmeldetag: 07.03.2018
(51) Int. Cl.: A61J 3/07

(54) **VORRICHTUNG ZUM DOSIERTEN BEFÜLLEN EINES BEHÄLTNISSES MIT EINEM FÜLLGUT**
DEVICE FOR THE DOSED FILLING OF A CONTAINER WITH A FILLING MATERIAL
DISPOSITIF PERMETTANT LE REMPLISSAGE DOSÉ D'UN CONTENANT AVEC UN PRODUIT DE REMPLISSAGE

(43) Veröffentlichungstag der Anmeldung: 23.09.2020
(73) Patentinhaber: DS-Technology GmbH, 71364 Winnenden (DE)
(72) Erfinder: STERNBERGER-RÜTZEL, Elke, 71573 Allmersbach im Tal (DE); GAUS, Philipp, 71573 Allmersbach im Tal (DE); RÖHRLE, Michael, 71573 Allmersbach im Tal (DE)
(74) Vertreter: Schmid, Barbara
(86) Internationale Anmeldenummer: PCT/DE2018/000056
(87) Internationale Veröffentlichungsnummer: WO 2019/170180

(56) Entgegenhaltungen:
- DE-U1-202013 005 759
- US-A1- 2007 169 836

## Beschreibung

### TECHNISCHES GEBIET

Die Erfindung betrifft eine Vorrichtung zum dosierten Befüllen eines Behältnisses mit einem riesel- oder fließfähigen Füllgut. Derartige Vorrichtungen werden insbesondere bei der Herstellung von Nahrungsergänzungsmitteln oder Medikamenten eingesetzt. In diesen Fällen wird ein wirkstoffhaltiges Füllgut in ein geeignetes Behältnis gefüllt, so dass das Füllgut und damit auch der Wirkstoff beispielsweise als Kapsel geschluckt werden kann.

### STAND DER TECHNIK

Abhängig von der Dosierform sind zwei Hauptgruppen von Darreichungsformen für Wirkstoffe bekannt. Zum Einen kann der Wirkstoff bereits korrekt vordosiert sein, beispielsweise in Form von Tabletten, befüllten Hartgelatinekapseln oder Injektionsampullen. Dabei enthält jede Einheit der Darreichungsform bereits die korrekte, vorbestimmte Dosis des Wirkstoffs. Zum Anderen gibt es Darreichungsformen in nicht-dosierter Form aus einem Reservoir (Behälter), beispielsweise in Form von Salben, Pulvern, Granulaten oder Pellets. In diesem Fall wird die jeweils benötigte Menge an Produkt und damit auch an Wirkstoff individuell entnommen. Solange der jeweilige Wirkstoff ein großes therapeutisches Fenster aufweist, kann eine solche individuelle Entnahme unmittelbar durch den Patienten beziehungsweise Konsumenten erfolgen. Sofern der Wirkstoff jedoch nur ein sehr schmales therapeutisches Fenster aufweist - die Grenze zwischen einer noch unwirksamen Dosis und einer Dosis, die bereits unerwünschte Nebenwirkungen hervorruft, also sehr gering ist - sollte eine individuelle Entnahme des Wirkstoffs nicht mehr unkontrolliert durch den Patienten selbst erfolgen.

Darreichungsformen mit vordosierten Wirkstoffen werden insbesondere dann industriell hergestellt, wenn die jeweilige Dosierung in großer Stückzahl bereitgestellt werden soll. Dies ist beispielsweise bei Antibiotika der Fall. Andere Therapeutika benötigen dagegen eine patientenindividuelle Dosierung, die sich beispielsweise auf das jeweilige Körpergewicht bezieht. In diesem Fall ist eine industrielle Fertigung regelmäßig kostenintensiv und damit wirtschaftlich ungünstig. Daher erfolgt regelmäßig eine individuelle Dosierung in der Apotheke oder Krankenhausapotheke. Beispielsweise müssen eine Reihe von Onkologika und Psychopharmaka individuell dosiert werden. Gerade in der Geriatrie und in der Pädiatrie müssen häufig auch vergleichsweise übliche Medikamente wie Antibiotika individuell dosiert werden. Dies ist erforderlich, um die Unterschiede im Körpergewicht und im körperlichen Zustand zu berücksichtigen und teilweise auch, um auf die Besonderheiten des Stoffwechsels gerade bei Kleinkindern Rücksicht zu nehmen.

Beim Dosieren eines Wirkstoffs zur individuellen Abgabe an einem Patienten wird dieser regelmäßig beispielsweise in der Krankenhausapotheke abgewogen. Alternativ dazu kann auch ein bestimmtes Volumen des Wirkstoffs abgemessen werden, das der erforderlichen Dosis des Wirkstoffs entspricht. Um dem Patienten die Einnahme zu erleichtern, wird die individuelle Dosis häufig in Hartgelatinekapseln gefüllt. Derartige Kapseln, die aus einem Kapselunterteil und einem Kapseloberteil zusammengefügt sind, sind eine weit verbreitete Verabreichungsform von pulver- oder pelletförmigen Wirkstoffen. Sie können in sehr großen Stückzahlen industriell hergestellt und befüllt werden, aber auch in Apotheken zur Herstellung von individuellen Einzeldosen verwendet werden.

Heutzutage werden zur Darreichung von Wirkstoffen und/oder Nahrungsergänzungsmitteln auch Trinkhalme eingesetzt. Ein solcher Trinkhalm ist beispielsweise aus der EP 1 843 683 B1 bekannt. Der Wirkstoff liegt dabei insbesondere in Form von Granulaten, Pellets, Mikrotabletten oder Pulvern vor und weist vorzugsweise eine Größe im Bereich von etwa 250 Mikrometern bis etwa 4 Millimeter auf. Die durchschnittliche Größe liegt bei etwa 250 Mikrometern bis 710 Mikrometern. Der Wirkstoff befindet sich in diesem Fall bereits in dem Trinkhalm und wird mit einer Flüssigkeit aus dem Trinkhalm in den Mund des Patienten gesaugt und anschließend geschluckt. Dies erleichtert dem Patienten die Einnahme seines Wirkstoffs, weil dieser in der Regel sehr viel leichter geschluckt werden kann. Dies kann insbesondere bei Patienten mit Schluckbeschwerden (beispielsweise in der Pädiatrie und/oder der Geriatrie) vorteilhaft sein. Durch die Aufnahme des Wirkstoffs als in-situ-Suspension mit der Flüssigkeit kann der Geschmack des Wirkstoffs beispielsweise durch die Flüssigkeit überdeckt werden. Der Patient kann den Geschmack durch unterschiedliche Getränke nach seinen eigenen Wünschen gestalten. Bei der Verwendung von Pellets sind diese regelmäßig funktionell beschichtet. Auf diese Weise kann ebenfalls eine Geschmacksmaskierung möglich sein. Darüber hinaus kann auch ein bestimmtes Freisetzungsprofil erhalten werden. Die Trinkhalme werden regelmäßig industriell hergestellt und enthalten daher eine exakt vorgegebene Dosis eines Wirkstoffs. Vorrichtungen zum dosierten Befüllen eines Behältnisses mit einem Füllgut, sind aus DE 20 2013 005759 U1 und US 2007/169836 A1 bekannt.

### DARSTELLUNG DER ERFINDUNG

Ausgehend von diesem vorbekannten Stand der Technik liegt der Erfindung die Aufgabe zugrunde, eine verbesserte Vorrichtung zum dosierten Befüllen eines Behältnisses mit einem wirkstoffhaltigen Füllgut anzugeben, welches insbesondere eine individuelle Befüllung der Behältnisse unmittelbar am Ort der Verabreichung ermöglicht. Dabei sollen insbesondere geringere Stückzahlen an Behältnissen kostengünstig, rasch und zuverlässig befüllt werden können.

Die erfindungsgemäße Vorrichtung zum dosierten Befüllen eines Behältnisses mit einem Füllgut ist durch die Merkmale des Hauptanspruchs 1 gegeben. Sinnvolle Weiterbildungen der Erfindung sind Gegenstand von sich an diesen Anspruch anschließenden weiteren Ansprüchen.

Die erfindungsgemäße Vorrichtung zum dosierten Befüllen eines Behältnisses mit einem Füllgut besitzt eine Aufnahmeeinheit zur Aufnahme des zu befüllenden Behältnisses und eine Befülleinheit. Mittels der Befülleinheit kann eine definierte Menge an Füllgut aus einem Materialspeicher entnommen und in das Behältnis überführt werden. Dazu weist die Befülleinheit zumindest eine Dosierkammer auf, die verschieblich gelagert ist. Dadurch kann die zumindest eine Dosierkammer abwechselnd in einer ersten Position und in einer zweiten Position vorhanden sein. In ihrer ersten Position steht die Dosierkammer mit dem Materialspeicher in Kontakt, so dass Füllgut aus dem Materialspeicher in die Dosierkammer eingefüllt werden kann. In ihrer zweiten Position ist die Dosierkammer oberhalb des zu befüllenden Behältnisses angeordnet, so dass das in der Dosierkammer befindliche Füllgut in das Behältnis entleert werden kann. Erfindungsgemäß ist der Materialspeicher als separates Behältnis vorhanden, das mittels einer Befestigungseinheit lösbar an der Vorrichtung befestigt werden kann.

Durch die Verwendung eines separaten Behältnisses als Materialspeicher kann die Vorrichtung unmittelbar am Ort der Verabreichung (Point of Care) des Wirkstoffs eingesetzt werden. Der Patient kann über eine ärztliche Verordnung eine bestimmte Anzahl an zu befüllenden Behältnissen und eine bestimmte Menge an Wirkstoff verschrieben bekommen. Die Behältnisse und den Wirkstoff bekommt der Patient von einer Apotheke oder Krankenhausapotheke ausgehändigt, wobei der Wirkstoff in einem geeigneten Behältnis vorrätig ist. Gleichzeitig wird dem Patienten die erforderliche Dosis des Wirkstoffs mitgeteilt. Der entsprechend geschulte Patient oder eine Pflegekraft (beispielsweise auch die geschulten Eltern bei erkrankten Kindern) können die Behältnisse dann unmittelbar vor der Einnahme entsprechend befüllen und anschließend auch verabreichen.

Die Dosierkammer kann insbesondere in Hinrichtung und in die dazu Gegenrichtung verschiebbar sein. Eine solche Hin- und Herbewegung kann regelmäßig mit nur einer Hand vollzogen werden, gleichzeitig ist ein zwischenzeitliches Absetzen und Umgreifen regelmäßig nicht erforderlich. Dies erleichtert die Bedienung der erfindungsgemäßen Vorrichtung für den Abfüller.

In einer ersten Ausführungsform kann die Vorrichtung lediglich die oben beschriebene eine Dosierkammer aufweisen. In diesem Fall wäre das Durchführen der Hinbewegung und der Rückbewegung erforderlich, um einen Befülldurchgang abzuschließen. Vorzugsweise kann die Dosierkammer in diesem Fall längsverschieblich gelagert sein. Eine solche Lagerung ist konstruktiv einfach umzusetzen und ermöglicht gleichzeitig eine einfache und komfortable Bedienung.

In einer zweiten Ausführungsform kann die Vorrichtung eine erste Dosierkammer und eine zweite Dosierkammer aufweisen. Die beiden Dosierkammern können dann jeweils abwechselnd in einer ersten und in einer zweiten Position vorhanden sein. Während sich eine der beiden Dosierkammern in ihrer ersten Position befindet und mit dem zu befüllenden Füllgut befüllt wird, befindet sich die zweite der beiden Dosierkammern in ihrer zweiten Position und entleert das in der Dosierkammer befindliche Füllgut in das Behältnis. Beide Dosierkammern müssen in ihrer zweiten Position in der identischen Position oberhalb des Behältnisses vorhanden sein, um eine exakte und reproduzierbare Befüllung des Behältnisses zu ermöglichen. Die erste Position der beiden Dosierkammern kann dagegen unterschiedlich sein, solange beide Dosierkammern in ihrer jeweiligen ersten Position mit der gleichen Menge desselben Füllguts befüllt werden können.

In einer konstruktiv besonders einfachen Ausführungsform können die beiden Dosierkammern jeweils durch eine Drehbewegung von ihrer ersten Position in ihre zweite Position verschoben werden. Sofern die Drehbewegung dabei jeweils einen Winkel von 180 Grad umfasst, können die beiden Dosierkammern durch die Drehbewegung ihre Positionen genau tauschen. In diesem Fall wären beide Dosierkammern in ihrer zweiten Position an identischen Positionen unterhalb des Materialspeichers vorhanden.

Um zu verhindern, dass ein Teil des Füllguts beim Entleeren der Dosierkammer an dem Behältnis vorbeifällt, kann zwischen der zumindest einen Dosierkammer und dem oberen Rand des Behältnisses ein Trichterelement angeordnet sein.

Die Befestigungseinheit für den Materialspeicher kann vorzugsweise einen Schraubverschluss oder einen Rastverschluss aufweisen. Bei der Verwendung eines Schraubverschlusses können die als Materialspeicher verwendeten Behältnisse mit einem Schraubdeckel sicher verschlossen werden und - nach dem Entfernen des Schraubdeckels - mit demselben Gewinde auch an dem Schraubverschluss der Vorrichtung befestigt werden. Auf diese Weise können vorhandene StandardBehältnisse, die bereits im Stand der Technik für die Aufbewahrung und den Transport von geringeren Mengen an Füllgut verwendet werden, weiterhin eingesetzt werden. Alternativ dazu könnten auch Behältnisse mit einem Klickdeckel nach wie vor eingesetzt werden, sofern die Vorrichtung mit einem entsprechenden Rastverschluss ausgestattet wäre.

In einer besonders bevorzugten Ausführungsform kann das Behältnis als Trinkhalm ausgebildet sein. Der Trinkhalm sollte in diesem Fall an seinem unteren Ende bereits durch geeignete Mittel abgedichtet sein, so dass das Füllgut nicht unten aus dem Trinkhalm herausfallen kann. Nach der Entnahme des Trinkhalms aus der Vorrichtung kann dieser mittels einer separaten Kappe verschlossen werden. Durch die erfindungsgemäße Vorrichtung ist somit eine individuelle Befüllung von geringen Stückzahlen an Trinkhalmen unmittelbar am Point of Care möglich. Dies ermöglicht neue Einsatzgebiete des Trinkhalms bei der Verabreichung von Wirkstoffen an Patienten.

Vorzugsweise kann die erfindungsgemäße Vorrichtung über eine Zähleinheit verfügen. Durch die Zähleinheit kann die Anzahl der Positionswechsel der zumindest einen Dosierkammer gezählt und angezeigt werden. In der Regel wird ein Behältnis durch mehrere Dosen an Füllgut befüllt. Der Wirkstoff ist daher regelmäßig in einer verhältnismäßig geringen Konzentration im Füllgut vorhanden, so dass unterschiedliche Wirkstoffdosen durch die Abfüllung von einer definierten Anzahl an Dosierkammerfüllungen mit Füllgut erreicht werden können. Die Zähleinheit kann dabei Fehler beim Abfüllen verhindern, die beispielsweise durch Ablenkung vorkommen können.

In einer besonders bevorzugten Ausführungsform kann eine Druckereinheit vorhanden sein. Durch die Druckereinheit ist eine automatische Dokumentation der Abfüllung möglich. Dies kann nachträglich oder parallel zur Abfüllung erfolgen.

Die erfindungsgemäße Vorrichtung ist auf keinen speziellen Typ von Füllgut beschränkt. Grundsätzlich kann jeder beliebige Stoff als Füllgut gesehen werden, sofern sich dieser in Einheiten unterteilen lässt, die alle eine im wesentlichen gleich große Menge an Wirkstoff aufweisen. Dies ist insbesondere bei solchen Feststoffen der Fall, die in Form von Granulaten, Pellets oder Mikrotabletten vorliegen. Grundsätzlich können auch Flüssigkeiten entsprechend dosiert werden, insbesondere wenn diese in Form von Mikrokapseln vorliegen. Die Erfindung ist insbesondere bei Füllgütern mit hochpreisigen Wirkstoffen von Interesse, um die Kosten für eine Behandlung nicht unnötig in die Höhe zu treiben. Auch bei Wirkstoffen mit einer geringen Haltbarkeit kann eine individuelle Abfüllung der jeweils benötigten Dosen von Vorteil sein.

Weitere Vorteile und Merkmale der Erfindung sind den in den Ansprüchen ferner angegebenen Merkmalen sowie den nachstehenden Ausführungsbeispielen zu entnehmen.

### KURZE BESCHREIBUNG DER ZEICHNUNG

Die Erfindung wird im Folgenden anhand der in der Zeichnung dargestellten Ausführungsbeispiele näher beschrieben und erläutert. Es zeigen:
- Fig. 1: einen schematischen Längsschnitt durch eine erste Ausführungsform der erfindungsgemäßen Vorrichtung, bei der sich die einzelne Dosierkammer in ihrer ersten Position unterhalb des Materialspeichers befindet,
- Fig. 2: einen schematischen Längsschnitt durch die Vorrichtung gemäß Fig. 1, bei der sich die einzelne Dosierkammer in ihrer zweiten Position oberhalb des Behältnisses befindet, und
- Fig. 3: einen schematischen Längsschnitt durch eine zweite Ausführungsform der erfindungsgemäßen Vorrichtung, bei der sich die erste Dosierkammer in ihrer ersten Position unterhalb des Materialspeichers und die zweite Dosierkammer in ihrer zweiten Position oberhalb des Behältnisses befindet.

### WEGE ZUM AUSFÜHREN DER ERFINDUNG

Eine erste Ausführungsform der erfindungsgemäßen Vorrichtung 10 ist in den Fig. 1 und 2 schematisch dargestellt. Die Vorrichtung 10 besitzt ein Behältnis 20 als Materialspeicher. In dem Behältnis 20 kann ein Füllgut 22 vorrätig gehalten werden. Das Füllgut 22 liegt im vorliegenden Beispielsfall in Form von Pellets vor, die jeweils eine definierte Menge an Wirkstoff enthalten. Somit kann eine gleichbleibende Verteilung der Wirkstoffkonzentration in dem Füllgut 22 erreicht werden.

Das Behältnis 20 weist im vorliegenden Beispielsfall ein Außengewinde 24 auf. An dem Außengewinde 24 kann ein hier nicht dargestellter Schraubdeckel befestigt werden, sofern das Behältnis 20 nicht an der Vorrichtung 10 befestigt ist. Um das Behältnis 20 an der Vorrichtung 10 zu befestigen, wird der Schraubdeckel entfernt und das Behältnis 20 mit dem Außengewinde 24 in das Innengewinde 26 der Deckscheibe 28 der Vorrichtung 10 geschraubt. Dazu wird die Vorrichtung 10 im Normalfall so gedreht, dass das Behältnis 20 mit dem Außengewinde 24 nach oben zeigt und die Deckscheibe 28 mit dem Innengewinde 26 nach unten. In diesem Zustand kann die Vorrichtung 10 an dem Behältnis 20 befestigt werden, ohne dass das Füllgut 22 aus dem Behältnis rieseln kann.

Unterhalb der Deckscheibe 28 befindet sich eine Dosierscheibe 30. In der Dosierscheibe 30 ist im vorliegenden Beispielsfall eine einzelne Dosierkammer 32 ausgeformt. Die Dosierkammer 32 kann eine definierte Menge an Füllgut 22 aufnehmen. Die Dosierscheibe 30 kann im vorliegenden Beispielsfall in Längsrichtung 34 hin und her verschoben werden. Dadurch wird die Dosierkammer 32 aus ihrer in Fig. 1 gezeigten ersten Position 36 unterhalb des Materialspeichers 20 in eine in Fig. 2 dargestellte zweite Position 38 überführt. Aus dieser zweiten Position 38 kann die Dosierkammer 32 wieder zurück in ihre erste Position 36 verschoben werden.

In ihrer zweiten Position 38 befindet sich die Dosierkammer 32 oberhalb der Öffnung eines zu befüllenden Behältnisses 40. Das Behältnis 40 ist im vorliegenden Beispielsfall als Trinkhalm ausgebildet. Der Trinkhalm 40 ist mit seinem oberen Randbereich an einer Aufnahmeeinheit 42 befestigt. Die Aufnahmeeinheit 42 besitzt im vorliegenden Beispielsfall ein auskragendes Röhrchen, über das der obere Randbereich des Trinkhalms geschoben und reibschlüssig befestigt werden kann. Um den Trinkhalm 40 nach der Befüllung entnehmen und gegen einen neuen, leeren Trinkhalm ersetzen zu können, muss der Trinkhalm 40 lediglich von der Aufnahmeeinheit 42 nach unten abgezogen werden. Anschließend kann ein neuer Trinkhalm 40 an der Aufnahmeeinheit 42 befestigt werden. Die Aufnahmeeinheit 42 ist im vorliegenden Beispielsfall an einer stationären Platte 44 unterhalb der Dosierscheibe 30 vorhanden. In dieser stationären Platte 44 ist ein Trichterelement in Form einer trichterförmige Öffnung 46 ausgeformt.

Diese trichterförmige Öffnung 46 mündet dabei unmittelbar in die Aufnahmeeinheit 42.

Im vorliegenden Beispielsfall wird die Entnahme des Füllguts 22 aus dem Materialspeicher 20 mittels einer Zähleinheit 50 überprüft. Die Zähleinheit 50 ermittelt im vorliegenden Beispielsfall die Anzahl der Positionswechsel der Dosierkammer 32. Die Zähleinheit 50 ist mit einer Druckereinheit 52 verbunden. Das Ergebnis kann dadurch über die Druckereinheit 52 ausgegeben und somit dokumentiert werden. Im Gegensatz zu dem hier dargestellten Ausführungsbeispiel könnte auf die Zähleinheit 50 und/oder die Druckereinheit 52 auch verzichtet werden.

Eine zweite Ausführungsform der erfindungsgemäßen Vorrichtung 12 ist in Fig. 3 schematisch dargestellt. Die Vorrichtung 12 besitzt ebenfalls ein als Materialspeicher ausgebildetes Behältnis 20.2, in dem ein Füllgut 22 vorrätig gehalten wird. Das Behältnis 20.2 weist im vorliegenden Beispielsfall ein Außengewinde 24.2 auf. An dem Außengewinde 24.2 kann ein hier nicht dargestellter Schraubdeckel befestigt werden, sofern das Behältnis 20.2 nicht an der Vorrichtung 12 befestigt ist. Um das Behältnis 20.2 an der Vorrichtung 12 zu befestigen, wird der Schraubdeckel entfernt und das Behältnis 20.2 mit dem Außengewinde 24.2 in das Innengewinde 26.2 der Deckscheibe 28.2 der Vorrichtung 12 geschraubt. Während das Behältnis 20 gemäß Fig. 1 und 2 unmittelbar oberhalb der Dosierkammer 32 positioniert war, ist die Deckscheibe 28.2 der Vorrichtung 12 gemäß Fig. 3 deutlich dicker ausgebildet. Dadurch kann in der Deckscheibe 28.2 ein Trichterelement 60 ausgeformt werden. Durch das Trichterelement 60 kann die Öffnung des Behältnisses 20.2 einen deutlich größeren Durchmesser aufweisen.

Unterhalb der Deckscheibe 28.2 befindet sich eine Dosierscheibe 62. In der Dosierscheibe 62 sind im vorliegenden Beispielsfall zwei Dosierkammern 64, 66 ausgeformt. Die beiden Dosierkammern 64, 66 können jeweils eine bestimmte Menge an Füllgut 22 aufnehmen, wobei beide Dosierkammern 64, 66 jeweils exakt die gleiche Menge an Füllgut 22 aufnehmen können. Die Dosierscheibe 62 kann im vorliegenden Beispielsfall hin und her gedreht werden. Während die erste Dosierkammer 64 in Fig. 3 in ihrer ersten Position 68 unterhalb des Materialspeichers 20 vorhanden ist, ist die zweite Dosierkammer 66 in Fig. 3 in ihrer zweiten Position 70 oberhalb des zu befüllenden Trinkhalms 40 vorhanden. Nach dem Drehen der Dosierscheibe 62 würde sich die erste Dosierkammer 64 in ihrer zweiten Position oberhalb des Trinkhalms 40 und die zweite Dosierkammer 66 in ihrer ersten Position unterhalb des Materialspeichers 20.2 befinden. Wie die Vorrichtung 10 gemäß Fig. 1 und 2 besitzt auch die Vorrichtung 12 gemäß Fig. 3 unterhalb der Dosierscheibe 62 eine stationäre Platte 44 mit einer trichterförmigen Öffnung 46 und einer Aufnahmeeinheit 42 für den Trinkhalm 40.

Im vorliegenden Beispielsfall wird die Entnahme des Füllguts 22 aus dem Materialspeicher 20.2 mittels einer Zähleinheit 50 überprüft. Die Zähleinheit 50 ermittelt im vorliegenden Beispielsfall die Anzahl der Positionswechsel der beiden Dosierkammern 64, 66. Die Zähleinheit 50 ist entsprechend Fig. 3 mit einer Druckereinheit 52 verbunden. Das Ergebnis kann dadurch über die Druckereinheit 52 ausgegeben und somit dokumentiert werden. Im Gegensatz zu dem hier dargestellten Ausführungsbeispiel könnte auf die Zähleinheit 50 und/oder die Druckereinheit 52 auch verzichtet werden.

In der Regel ist mehr als eine Füllung der Dosierkammer 32, 64, 66 erforderlich, um die gewünschte Menge an Füllgut 22 und damit auch die gewünschte Dosis des Wirkstoffs in den Trinkhalm 40 zu füllen. Die Dosierscheibe 30, 62 wird daher regelmäßig mehrmals hin und her bewegt, bevor der Trinkhalm 40 entnommen wird. Bei einer bekannten Wirkstoffkonzentration im Füllgut 22 können auf diese Weise unterschiedliche Wirkstoffmengen exakt abgefüllt werden.

Sofern andere Mengen an Füllgut abgefüllt werden sollen, kann auch ein Austausch der Dosierscheibe 30, 62 und damit eine Größenanpassung der Dosierkammern 32, 64, 66 möglich sein. Gegebenenfalls könnte die Größenanpassung der Dosierkammern 32, 64, 66 auch durch unterschiedliche Einsätze in der Dosierscheibe 30, 62 realisiert werden.

## Patentansprüche

1. Vorrichtung (10, 12) zum dosierten Befüllen eines Behältnisses (40) mit einem Füllgut (22)
- mit einer Aufnahmeeinheit (42) zur Aufnahme eines Behältnisses (40),
- mit einer Befülleinheit, mittels der eine definierte Menge des Füllguts (22) aus einem Materialspeicher (20, 20.2) entnehmbar und in das Behältnis (40) überführbar ist,
- wobei die Befülleinheit zumindest eine Dosierkammer (32, 64, 66) aufweist,
- wobei die zumindest eine Dosierkammer (32, 64, 66) verschieblich gelagert ist, so dass die Dosierkammer (32, 64, 66) abwechselnd in einer ersten Position (36, 68) und in einer zweiten Position (38, 70) vorhanden ist,
- wobei die Dosierkammer (32, 64, 66) in der ersten Position (36, 68) in Kontakt mit einem Materialspeicher (20, 20.2) steht, so dass Füllgut (22) aus dem Materialspeicher (20, 20.2) in die Dosierkammer (32, 64, 66) einfüllbar ist,
- wobei die Dosierkammer (32, 64, 66) in der zweiten Position (38, 70) oberhalb des Behältnisses (40) angeordnet ist, so dass das in der Dosierkammer (32, 64, 66) befindliche Füllgut (22) in das Behältnis (40) entleerbar ist,
- **dadurch gekennzeichnet, dass**
- der Materialspeicher als separates Behältnis (20, 20.2) ausgebildet ist
- eine Befestigungseinheit (26, 26.2) zur lösbaren Befestigung des Materialspeichers (20, 20.2) vorhanden ist

2. Vorrichtung nach Anspruch 1,
- **dadurch gekennzeichnet, dass**
- die Dosierkammer (32, 64, 66) in Hinrichtung und in die dazu Gegenrichtung verschiebbar ist.

3. Vorrichtung nach Anspruch 2,
- **dadurch gekennzeichnet, dass**
- die Dosierkammer (32) längsverschieblich gelagert ist.

4. Vorrichtung nach einem der vorstehenden Ansprüche,
- **dadurch gekennzeichnet, dass**
- eine erste Dosierkammer (64) und eine zweite Dosierkammer (66) vorhanden ist,
- beide Dosierkammern (64, 66) abwechselnd in einer ersten Position (68) und einer zweiten Position (70) vorhanden sind,
- beide Dosierkammern (64, 66) in ihrer zweiten Position (70) oberhalb des Behältnisses (40) in einer identischen Position vorhanden sind.

5. Vorrichtung nach Anspruch 4,
- **dadurch gekennzeichnet, dass**
- die beiden Dosierkammern (64, 66) jeweils durch eine Drehbewegung von ihrer ersten Position (68) in ihre zweite Position (70) verschiebbar sind.

6. Vorrichtung nach einem der vorstehenden Ansprüche,
- **dadurch gekennzeichnet, dass**
- zwischen der zumindest einen Dosierkammer (32, 64, 66) und dem oberen Rand des Behältnisses (40) ein Trichterelement (46) angeordnet ist.

7. Vorrichtung nach einem der vorstehenden Ansprüche,
- **dadurch gekennzeichnet, dass**
- die Befestigungseinheit für den Materialspeicher (20, 20.2) einen Schraubverschluss (24, 26, 24.2, 26.2) oder einen Rastverschluss aufweist.

8. Vorrichtung nach einem der vorstehenden Ansprüche,
- **dadurch gekennzeichnet, dass**
- das Behältnis als Trinkhalm (40) ausgebildet ist.

9. Vorrichtung nach einem der vorstehenden Ansprüche,
- **dadurch gekennzeichnet, dass**
- eine Zähleinheit (50) vorhanden ist,
- die Zähleinheit (50) die Anzahl der Positionswechsel der zumindest einen Dosierkammer (32, 64, 66) anzeigt.

10. Vorrichtung nach einem der vorstehenden Ansprüche,
- **dadurch gekennzeichnet, dass**
- eine Druckereinheit (52) vorhanden ist.

## Claims

1. Device (10, 12) for the metered filling of a container (40) with a filling material (22)
- comprising a receiving unit (42) for receiving a container (40),
- comprising a filling unit, a defined quantity of the filling material (22) being able to be removed from a material store (20, 20.2) and transferred into the container (40) by means of said filling unit,
- wherein the filling unit comprises at least one metering chamber (32, 64, 66),
- wherein the at least one metering chamber (32, 64, 66) is displaceably mounted so that the metering chamber (32, 64, 66) is present alternately in a first position (36, 68) and in a second position (38, 70),
- wherein in the first position (36, 38) the metering chamber (32, 64, 66) is in contact with a material store (20, 20.2) so that filling material (22) is able to be filled into the metering chamber (32, 64, 66) from the material store (20, 20.2),
- wherein in the second position (38, 70) the metering chamber (32, 64, 66) is arranged above the container (40) so that the filling material (22) located in the metering chamber (32, 64, 66) is able to be emptied into the container (40),
- **characterized in that**
- the material store is designed as a separate container (20, 20.2),
- a fastening unit (26, 26.2) is present for detachably fastening the material store (20, 20.2) .

2. Device according to Claim 1,
- **characterized in that**
- the metering chamber (32, 64, 66) is displaceable in the forward direction and in the opposing direction thereto.

3. Device according to Claim 2,
- **characterized in that**
- the metering chamber (32) is mounted so as to be longitudinally displaceable.

4. Device according to one of the preceding claims
- **characterized in that**
- a first metering chamber (64) and a second metering chamber (66) are present,
- the two metering chambers (64, 66) are present alternately in a first position (68) and in a second position (70),
- the two metering chambers (64, 66) are present in their second position (70) in an identical position above the container (40).

5. Device according to Claim 4,
- **characterized in that**
- the two metering chambers (64, 66) are displaceable in each case from their first position (68) into their second position (70) by a rotational movement.

6. Device according to one of the preceding claims,
- **characterized in that**
- a funnel element (46) is arranged between the at least one metering chamber (32, 64, 66) and the upper edge of the container (40).

7. Device according to one of the preceding claims,
- **characterized in that**
- the fastening unit for the material store (20, 20.2) has a screw closure (24, 26, 24.2, 26.2) or a latching closure.

8. Device according to one of the preceding claims
- **characterized in that**
- the container is configured as a drinking straw (40) .

9. Device according to one of the preceding claims,
- **characterized in that**
- a counting unit (50) is present,
- the counting unit (50) displays the number of changes in position of the at least one metering chamber (32, 64, 66).

10. Device according to one of the preceding claims,
- **characterized in that**
- a printer unit (52) is present.

## Revendications

1. Dispositif (10, 12) permettant le remplissage dosé d'un contenant (40) avec un produit de remplissage (22), comprenant
- une unité de réception (42) destinée à recevoir un contenant (40),
- une unité de remplissage qui permet de prélever une quantité définie du produit de remplissage (22) d'un réservoir de matière (20, 20.2) et de la transférer dans le contenant (40),
- l'unité de remplissage présentant au moins une chambre de dosage (32, 64, 66),
- ladite au moins une chambre de dosage (32, 64, 66) étant montée coulissante de sorte que la chambre de dosage (32, 64, 66) se trouve en alternance dans une première position (36, 68) et dans une deuxième position (38, 70),
- la chambre de dosage (32, 64, 66) étant en contact avec un réservoir de matière (20, 20.2) dans la première position (36, 68) de sorte que le produit de remplissage (22) peut être versé du réservoir de matière (20, 20.2) dans la chambre de dosage (32, 64, 66),
- la chambre de dosage (32, 64, 66) étant disposée dans la deuxième position (38, 70) au-dessus du contenant (40) de sorte que le produit de remplissage (22) se trouvant dans la chambre de dosage (32, 64, 66) peut être vidé dans le contenant (40),
- **caractérisé en ce que**
- le réservoir de matière est réalisé sous la forme d'un contenant séparé (20, 20.2),
- une unité de fixation (26, 26.2) pour la fixation amovible du réservoir de matière (20, 20.2) est présente.

2. Dispositif selon la revendication 1,
- **caractérisé en ce que**
- la chambre de dosage (32, 64, 66) peut être déplacée dans une direction aller et dans la direction opposée à celle-ci.

3. Dispositif selon la revendication 2,
- **caractérisé en ce que**
- la chambre de dosage (32) est montée coulissante dans le sens longitudinal.

4. Dispositif selon l'une quelconque des revendications précédentes,
- **caractérisé en ce que**
- une première chambre de dosage (64) et une deuxième chambre de dosage (66) sont présentes,
- les deux chambres de dosage (64, 66) se trouvent en alternance dans une première position (68) et une deuxième position (70),
- les deux chambres de dosage (64, 66) dans leur deuxième position (70) se trouvent au-dessus du contenant (40) dans une position identique.

5. Dispositif selon la revendication 4,
- **caractérisé en ce que**
- les deux chambres de dosage (64, 66) sont coulissantes respectivement par un mouvement de rotation de leur première position (68) à leur deuxième position (70).

6. Dispositif selon l'une quelconque des revendications précédentes,
- **caractérisé en ce que**
- entre ladite au moins une chambre de dosage (32, 64, 66) et le bord supérieur du contenant (40), un élément formant entonnoir (46) est disposé.

7. Dispositif selon l'une quelconque des revendications précédentes,
- **caractérisé en ce que**
- l'unité de fixation pour le réservoir de matière (20, 20.2) présente une fermeture à visser (24, 26, 24.2, 26.2) ou une fermeture à encliqueter.

8. Dispositif selon l'une quelconque des revendications précédentes,
- **caractérisé en ce que**
- le contenant est réalisé sous la forme d'une paille (40).

9. Dispositif selon l'une quelconque des revendications précédentes,
- **caractérisé en ce que**
- une unité de comptage (50) est présente,
- l'unité de comptage (50) indique le nombre des changements de position de ladite au moins une chambre de dosage (32, 64, 66).

10. Dispositif selon l'une quelconque des revendications précédentes,
- **caractérisé en ce que**
- une unité d'imprimante (52) est présente.
